# EUROPÄISCHE PATENTANMELDUNG

(11) **EP 4 647 394 A1**
(43) Veröffentlichungstag der Anmeldung: **12.11.2025**
(21) Anmeldenummer: 24175077.7
(22) Anmeldetag: 09.05.2024
(51) Int. Cl.: B67D 7/02, F04D 13/02, B05B 9/043, B05B 15/30

(54) **VORRICHTUNG MIT EINEM PUMPENROHR UND SYSTEM AUS EINER SOLCHEN UND EINEM STANDFUSS**

(71) Anmelder: Lutz Pumpen GmbH, 97877 Wertheim (DE)
(72) Erfinder: Lutz, Karl-Heinz, 97892 Kreuzwertheim (DE)
(74) Vertreter: Christ, Niko

(57) **Zusammenfassung**

Bekannte Pumpenrohre für Behälter, insbesondere Fässer, sind im Allgemeinen so ausgelegt, dass sie in den Behältern gerade stehen und ein Fördern der in dem Behälter aufgenommenen Flüssigkeit bis zu einem Rest ermöglichen. Häufig werden die Behälter dann von Hand gekippt, um Reste dann noch zu entnehmen, wobei die Spunddeckel dazu zu lösen sind und die Pumpe von Hand gehalten werden muss.

Die Erfindung schlägt daher vor, den Behälter, insbesondere ein Fass, von vornherein schräg aufzustellen und einen Spunddeckel zu verwenden, welcher eine Schrägstellung des Pumpenrohrs in dem Behälter ermöglicht. Hierdurch kann die Handhabung der noch teilweise gefüllten und oft dennoch schweren Behälter vereinfacht werden.

## Beschreibung

Die vorliegende Erfindung betrifft eine Vorrichtung umfassend ein Pumpenrohr, welchem ein Spunddeckel zum Verschließen eines Spundlochs eines Behälters, insbesondere eines Fasses, zugeordnet ist, wobei der Spunddeckel eine Durchführung aufweist, in welcher das Pumpenrohr aufgenommen ist, sowie ein System aus einer solchen Vorrichtung und einem Standfuß.

Es ist bereits bekannt, Behälter verschiedener Art über einen Spunddeckel mit Durchführung zu beschicken und zu entleeren. Dabei kann es allerdings dazu kommen, dass mit einer gerade in dem Behälter eingestellten Pumpe Restmengen nicht mehr aus dem untersten Bereich herausgepumpt werden können. Es kann dazu kommen, dass der Behälter für eine Restentnahme gekippt werden muss. Aufgrund des hohen Gewichts von Fässern kann sich dies je nach verbleibendem Füllstand, zusammen mit dem Gewicht des Pumpwerks und dem angeschlossenen Pumpenmotor zu einem großen Gewicht summieren. Dieses ist umso schwieriger handhabbar, als der zeitweilig schräggestellte Behälter gleichzeitig gehalten und der Pumpenmotor bedient werden muss.

Vor diesem Hintergrund liegt der vorliegenden Erfindung die Aufgabe zu Grunde, eine Vorrichtung zu schaffen, welche eine dauerhafte Schrägstellung eines Behälters erlaubt und die Handhabung eines Behälters, insbesondere eines Fasses, auch in dieser Schräglage möglichst einfach gestaltet.

Dies gelingt durch eine Vorrichtung gemäß den Merkmalen des unabhängigen Anspruchs 1, sowie durch ein System gemäß den Merkmalen des nebengeordneten Anspruchs 13. Sinnvolle Ausgestaltungen eines solchen Pumpwerks und eines solchen Systems können den sich jeweils anschließenden abhängigen Ansprüchen entnommen werden.

Vorgesehen ist insoweit eine Vorrichtung umfassend ein Pumpenrohr, welchem ein Spunddeckel zum Verschließen eines Spundlochs eines Behälters, insbesondere eines Fasses, zugeordnet ist, wobei der Spunddeckel eine Durchführung aufweist, in welcher das Pumpenrohr aufgenommen ist. Erfindungsgemäß ist eine solche Vorrichtung dadurch gekennzeichnet, dass der Spunddeckel eine zylindrische oder eine mehrkantige Außenkontur mit einer Symmetrieachse aufweist, wobei entweder eine Symmetrieachse der Durchführung mit der Symmetrieachse der Außenkontur einen spitzen Winkel einschließt, oder der Spunddeckel eine Überwurfmutter ist, die einen an dem Pumpenrohr angeformten Kragen gegen einen gegenüber der Senkrechten schräggestellten Rand des Spundlochs presst.

Durch diese Konstruktion ist es möglich, das Pumpenrohr sowohl fest in seiner Position zu halten und ein Abrutschen oder Umkippen zu vermeiden, als auch gleichzeitig eine definierte Schrägstellung des Pumpwerks in dem Behälter zu ermöglichen. Es ist insbesondere dadurch möglich, das Pumpenrohr bis zu einem Kantenbereich des Behälters, insbesondere eines Fasses, vorzuschieben, in welchem sich bei einer Schräglage des Behälters dessen Inhalt sammelt. Durch die Befestigung des Spunddeckels in dem Spundloch ist zudem gewährleistet, dass der Behälter gegen einen versehentlichen Austritt des Behälterinhalts sowohl während des Kippens als auch im Wege der Verdunstung oder Verflüchtigung gesichert bleibt. Im Ganzen kann hierdurch die Schräglage des Pumpenrohrs so eingerichtet werden, dass das Pumpenrohr auch bei der entsprechenden Schräglage des Behälters im Ganzen vertikal und damit unter bestmöglichen Bedingungen betrieben werden kann.

In diesem Zusammenhang kann die Vorrichtung ein Pumpwerk mit in dem Pumpenrohr drehbar gelagerter Pumpenwelle sein, an deren Ende ein Rotor angebracht ist, um Material in dem Pumpenrohr aufwärts zu fördern. In einem solchen Fall wird an die Pumpenwelle ein Pumpenmotor mechanisch angeschlossen, welcher diese betätigen kann. Alternativ ist es aber auch als Möglichkeit vorgesehen, dass das Pumpenrohr als solches lediglich eine Sauglanze darstellt, an welche eine andere Pumpenform, wie etwa eine Schlauchpumpe oder besonders bevorzugt eine Doppelmembranpumpe angeschlossen sein kann.

In der alternativen Ausgestaltung dieser Lösung kann der Spunddeckel eine Überwurfmutter sein, die einen an dem Pumpenrohr angeformten Kragen gegen einen Rand des Spundlochs pressen kann. Hierdurch kann auf einfache Weise ein flüssigkeitsdichtender Kontakt zwischen Behälter und Pumpenrohr gewährleistet werden. Insbesondere wenn die Bemaßungen des Behälters, insbesondere eines Fasses, bekannt sind, kann hierdurch ein optimierter Kontakt entstehen. Zudem kann bei einem in den Behälter eingelassenen Pumpenrohr die Verbindung mit dem Behälter durch ein reines Drehen der Überwurfmutter geleistet werden. Durch das Andrehen der Überwurfmutter wird die Verbindung mit dem Spundloch abgedichtet.

Bevorzugtermaßen kann vorgesehen sein, dass der Spunddeckel ein Gewinde zur Verbindung mit einem Gegengewinde des Spundlochs aufweist. Anstatt den Spunddeckel durch Verklemmung oder nach der Art eines Stopfens auf dem Spundloch anzubringen, ist damit auch eine mechanische Sicherheit der Verbindung gegeben.

In einer konkreten Ausgestaltung kann vorgesehen sein, dass der Spunddeckel eine Manschette und eine Kugelkalotte umfasst, wobei die Kugelkalotte in der Manschette schwenkbar aufgenommen sein kann und die Durchführung derart in der Kugelkalotte angeordnet sein kann, dass die Manschette die Durchführung freihält. Somit kann sich das Pumpwerk verschiedenen Neigungsgeometrien einer Innenwand des Behälters, insbesondere eines Fasses anschmiegen, ohne dass ein anderer Spunddeckel benötigt würde, vielmehr wird durch eine einfache Einstellung dafür gesorgt, dass unabhängig von der Größe des Behälters immer dessen Kante mit dem Pumpenstator getroffen wird. Es kann zudem derselbe Spunddeckel für eine Vielzahl an Behältern mit unterschiedlichen Bemaßungen angewandt werden, vorausgesetzt diese Behälter haben die gleiche Spundlochgröße.

In einer weiteren Ausgestaltung kann vorgesehen sein, dass die Manschette eine Ringöffnung aufweist, wobei die Kugelkalotte mithilfe einer die Ringöffnung überbrückenden Spannschraube fixierbar sein kann. Hierdurch kann die Kugelkalotte einfach und sichernd montiert und wieder abgenommen und in verschiedenen Ausrichtungen fixiert werden, um eine ausreichende Stabilität zu gewährleisten.

Vorzugsweise kann die Manschette mit einer in die Ringöffnung eingelegten Dichtung abgedichtet sein. Dadurch kann ein flüssigkeitsdichtender Kontakt hergestellt werden, um zu verhindern, dass Flüssigkeiten unerwünscht aus dem Spundloch des Behälters gelangen, wenn dieser kippt oder wenn es sich um flüchtige Materialien handelt.

Bevorzugtermaßen kann vorgesehen sein, dass der Spunddeckel einstückig an dem Spundloch angeformt wird. Anstatt den Spunddeckel zu verschrauben oder das gesamte Pumpenrohr in einen gewünschten Winkel zu neigen, sodass das Pumpenrohr mit der Innenwand eines Behälters, insbesondere eines Fasses, in Kontakt kommt, kann durch diese Ausführung das Pumpenrohr direkt in einem passenden Winkel eingeschoben werden. In diesem Zusammenhang kann es insbesondere sinnvoll sein, die Durchführung mit einem Dichtmittel zu versehen.

Vorzugsweise kann der Durchführung Dichtmittel zur Abdichtung mit dem Pumpenrohr zugeordnet sein. Insbesondere bei der Verwendung von Gefahrstoffen oder Chemikalien, die empfindlich mit der Umgebung reagieren, ist ein solcher Kontakt zu vermeiden. Durch die Verwendung von Dichtmitteln zur Abdichtung kann zusätzliche Sicherheit gegen den Austritt von Flüssigkeit aus dem Behälter gewährleistet werden.

In einer weiteren Ausgestaltung kann der Spunddeckel einstückig am Pumpenrohr angeformt sein. Dies ermöglicht eine dichtende Verbindung zwischen Pumpenrohr und Behälter, wobei bei einem Verbinden des Pumpenrohrs mit dem Behälter das Pumpenrohr gedreht werden muss, um ein Verschrauben zu ermöglichen.

In einer besonders bevorzugten Ausgestaltung der Erfindung kann dem Spunddeckel ein Belüftungsventil zur Belüftung des Behälters, insbesondere Fasses, zugeordnet sein. Dies verhindert die Bildung eines Vakuums im Innenraum und gewährleistet eine zeitlich konstante Pumpfördermenge aus dem Behälter. Um für die Anordnung des Belüftungsventils Platz zu schaffen, kann die Durchführung in einer solchen Lösung exzentrisch angeordnet sein. Eine Anordnung des Belüftungsventils ist jedoch nicht zwingend an dem Spunddeckel nötig.

Ergänzend kann vorgesehen sein, dass das Belüftungsventil einen Flüssigkeitsaustritt verhindert. Dies kann durch ein Doppelrückschlagventil oder ein Kugelventil gewährleistet werden und kann verhindern, dass empfindliche Flüssigkeiten aus dem Behälter, insbesondere Fass austreten, wenn dieses in eine Kipplage gerät.

Alternativ kann statt eines Belüftungsventils an dem Spunddeckel oder an anderer Position an dem Behälter auch dem Pumpenrohr selbst eine Belüftungsleitung zugeordnet sein. Dadurch kann insbesondere bei der Handhabung gefährlicher Flüssigkeiten die Zufuhr kontrolliert werden und bestimmte Gasmischungen eingeleitet werden, die eine Reaktion verhindern. Letzten Endes erfolgt der Gaseintrag in diesem Fall durch die eigentliche Durchführung des Spunddeckels.

In einer konkreten Ausgestaltung kann vorgesehen sein, dass das Pumpenrohr einen endständigen Stator mit einer einseitig angeformten Anschrägung aufweist, welche sich in eine zwischen einer Seitenwand und einer Bodenfläche ausgebildete Kante eines Fasses einschmiegt. Dadurch kann eine Restentnahme erweitert werden, während die Handhabung des Pumpenrohrs möglichst einfach gestaltet wird. Insbesondere kann auf diese Weise ein Eingriff bis direkt an Wandung und Behälterboden erfolgen, so dass in diesem Bereich ein Saugdruck angelegt werden kann. Der solchermaßen angepasste Stator kann gerade in den der Wandung benachbarten Bereichen entsprechende Saugöffnungen aufweisen.

Darüber hinaus vorgesehen ist ein System umfassend eine Vorrichtung der vorstehend beschriebenen Bauart, sowie einen Standfuß zur Schrägstellung eines Behälters, insbesondere eines Fasses, wobei der Standfuß eine gegenüber einer Bodenfläche schräggestellte Aufstellfläche, sowie vorzugsweise eine Stützkante zur Abrutschsicherung aufweist. Gerade in Kombination des Pumpenrohrs mit schräggestellter Durchführung ist eine Vorrichtung hilfreich, mit welcher der Behälter in einer definierten, geneigten Lage gehalten wird. Bevorzugtermaßen wird die Neigung des Behälters so gewählt, dass das in der Durchführung schräggestellte Pumpenrohr absolut gesehen wieder vertikal steht.

In konkreter Ausgestaltung erscheint es sinnvoll, wenn dem Standfuß wenigstens zwei Räder und ein Griffbügel zum Schieben des Standfußes zugeordnet sind. Dies erlaubt es zusätzlich, den Standfuß als eine Art Wagen oder Karren zu verwenden und dennoch rollsicher auf einer ebenen Fläche aufzustellen.

Die vorstehend beschriebene Erfindung wird im Folgenden anhand eines Ausführungsbeispiels näher erläutert.

Es zeigen
- Figur 1: ein Fass mit einem Pumpwerk auf einem Standfuß in einer seitlichen Querschnittsdarstellung,
- Figur 2: ein Detail einer Variante der Figur 1 mit einem Stator des Pumpwerks im Inneren des Fasses in einer seitlichen Querschnittsdarstellung,
- Figur 3: ein Spunddeckel mit eingesetztem Pumpwerk in einer ersten Ausgestaltung, bei dem der Spunddeckel einstückig mit dem Spundloch des Fasses ausgebildet ist, in einer seitlichen Querschnittsdarstellung,
- Figur 4: ein mit dem Pumpwerk einstückig gebildeter Spunddeckel, welcher über ein Gewinde mit dem Spundloch verschraubt ist, in einer seitlichen Querschnittsdarstellung,
- Figur 5: ein Pumpwerk mit einem Kragen, welcher zwischen dem Spunddeckel in Form einer Überwurfmutter und einem Rand des Spundlochs gehalten ist, in einer seitlichen Querschnittsdarstellung, sowie
- Figur 6: ein Pumpwerk mit einem Spunddeckel aus einer Manschette mit einer Kugelkalotte, in einer seitlichen Querschnittsdarstellung.

Figur 1 zeigt ein Fass 6, welches auf einem Standfuß 23 aufgestellt ist. Der Standfuß 23 weist eine Aufstellfläche 24 auf, welche gegenüber einem Boden, auf dem der Standfuß 23 steht, schräggestellt ist. Dies dient dazu, dafür zu sorgen, dass ein Inhalt des auf dem Standfuß 23 aufgestellten Fasses 6 in die im Bild rechte untere Ecke läuft, von wo sie mit einem Pumpwerk 1 aus dem Fass 6 herausgefördert werden kann. Dem Standfuß 23 ist auf seiner niedrigeren Seite eine Stützkante 25 zugeordnet, welche ein Abrutschen des Fasses 6 von der Aufstellfläche 24 vermeiden soll. Das Fass 6 weist zudem ein Spundloch 7 auf, durch welches das Pumpwerk 1 mit seinem Pumpenrohr 2 in das Innere des Fasses 6 eingeschoben ist. Um sicherzustellen, dass das Pumpwerk 1 in einem passenden Winkel in dem Fass 6 aufgenommen ist, so dass das Pumpwerk 1 in sich senkrecht ruht, ist auf die Konstruktionen in den Figuren 3 bis 6 zu verweisen.

Figur 2 zeigt eine Variante eines Details der Figur 1. Das Fass 6 ist ohne den Standfuß 23 dargestellt, jedoch ist der Stator mit einer Anschrägung 5 an dem Stator 4 gezeigt, so dass sich dieser direkt in den Bereich der Kante 11 des Fasses 6 zwischen dem Boden 10 und der Seitenwand 9 einschmiegt. Hierdurch kann das Fass 6 beim Betrieb des Pumpwerks 1 bis zum letzten Rest entleert werden.

Hinsichtlich der Lagerung des Pumpwerks 1 in dem Spundloch 7 des Fasses 6 sind verschiedene Möglichkeiten denkbar. So zeigt zunächst die Figur 3 eine Lösung, bei der ein Spundloch 7 mit dem Spunddeckel 12 einstückig gebildet ist und eine Durchführung 15 dazu so ausgerichtet ist, dass deren Symmetrieachse mit der Symmetrieachse der Außenkontur übereinstimmt. Das Pumpwerk 1 wird direkt beim Einführen durch die Durchführung 15 des Spunddeckels 12 in einem korrekten Winkel ausgerichtet, lediglich der Rand des Spundlochs ist schräggestellt. Hierbei ist der Winkel durch die beschriebene Vorrichtung bereits fest vorgegeben. Dies ist insoweit nicht von Nachteil, weil das Spundloch 7 mit dem Spunddeckel 12 einstückig gebildet und an dem Fass 6 befestigt ist.

Eine weitere Ausgestaltung sieht die Figur 4 vor, wo ein mit dem Pumpwerk 1 einstückig verbundener Spunddeckel 12 vorgesehen ist. Um hier das Pumpwerk 1 einzudrehen, ist eine Bewegung des gesamten Pumpwerks 1 mit dem Spunddeckel 12 erforderlich, welcher über ein hier nicht gezeigtes Gewinde mit dem Rand 8 des Spundlochs 7 dichtend zusammenwirkt. Zudem schließen hier die Symmetrieachsen 14 der Außenkontur und 16 der Durchführung einen spitzen Winkel ein, welcher das Pumpwerk 1 innerhalb des Fasses 6 an die richtige Position, wie in Figur 2 gezeigt, im Bereich der Kante 11 lenkt.

Ein Belüftungsventil 26, welches in dem Spunddeckel 12 vorgesehen ist, erlaubt es der Umgebungsluft, bei einem Ausfördern von Medium aus dem Fass 6 in dieses einzutreten, um ansonsten entstehenden Unterdruck zu vermeiden. Während das Belüftungsventil 26 beim Ausfördern von Medium Luft nachströmen lässt, ist es bei einem anstehenden Flüssigkeitsdruck oder bei einer Lageänderung, insbesondere beim Umfallen, selbstschließend ausgestaltet, so dass ein Austreten des Mediums in dem Kanister nicht zu besorgen ist.

Eine andere Alternative zeigt die Figur 5, in welcher die Durchführung 15 durch das Spundloch 7, wie bereits in Figur 3, selbst gegenüber dem Fassdeckel schräggestellt ist. Hier ist zudem eine Überwurfmutter 22 vorgesehen, welche an dem Pumpwerk 1 aufgenommen ist und einen am Außenumfang des Pumpenrohrs 2 angeformten Kragen 3 gegen den Rand 8 des Spundlochs 7 presst. Die Symmetrieachsen der Durchführung 15 und einer Außenkontur des Spunddeckels 12 liegen hier aufeinander und schließen einen Winkel von 0° ein.

Schließlich ist eine Lösung gemäß Figur 6 vorgeschlagen, in welcher ein Spunddeckel 12 verwendet wird, welcher eine Kugelkalotte 18 einsetzt, die in einer Manschette 17 dreh- und schwenkbar aufgenommen ist. Durch eine Bewegung der Kugelkalotte 18 kann die Winkelausrichtung des durchgeführten Pumpwerks 1 beeinflusst werden, so dass eine Anpassung dieses Spunddeckels 12 an verschiedene Fässer 6 erfolgen kann. In der richtigen Position angekommen, kann die Manschette 17 durch ein Anziehen einer Spannschraube 19 festgelegt werden, wobei die Spannschraube 19 eine Ringöffnung 20 der Manschette 17 überbrückt und die Manschette 17 zusammenzieht. Eine in der Ringöffnung 20 aufgenommene Dichtung 21 wird hierbei flüssigkeitsdicht zusammengepresst.

Vorstehend beschrieben ist somit eine Vorrichtung, welche eine dauerhafte Schrägstellung eines Behälters erlaubt und die Handhabung eines Behälters, insbesondere eines Fasses, auch in dieser Schräglage möglichst einfach gestaltet.

### BEZUGSZEICHENLISTE

- 1: Pumpwerk
- 2: Pumpenrohr
- 3: Kragen
- 4: Stator
- 5: Anschrägung
- 6: Fass
- 7: Spundloch
- 8: Rand des Spundlochs
- 9: Seitenwand
- 10: Boden
- 11: Kante
- 12: Spunddeckel
- 13: Außenkontur
- 14: Symmetrieachse der Außenkontur
- 15: Durchführung
- 16: Symmetrieachse der Durchführung
- 17: Manschette
- 18: Kugelkalotte
- 19: Spannschraube
- 20: Ringöffnung
- 21: Dichtung
- 22: Überwurfmutter
- 23: Standfuß
- 24: Aufstellfläche
- 25: Stützkante
- 26: Belüftungsventil

## Patentansprüche

1. Vorrichtung umfassend ein Pumpenrohr (2), welchem ein Spunddeckel (12) zum Verschließen eines Spundlochs (7) eines Behälters, insbesondere eines Fasses (6), zugeordnet ist, wobei der Spunddeckel (12) eine Durchführung (15) aufweist, in welcher das Pumpenrohr (2) aufgenommen ist,
**dadurch gekennzeichnet, dass** der Spunddeckel (12) eine zylindrische oder eine mehrkantige Außenkontur (13) mit einer Symmetrieachse (14) aufweist, wobei entweder eine Symmetrieachse der Durchführung (16) mit der Symmetrieachse der Außenkontur (14) einen spitzen Winkel einschließt, oder der Spunddeckel (12) eine Überwurfmutter (22) ist, die einen an dem Pumpenrohr (2) angeformten Kragen (3) gegen einen gegenüber der Senkrechten schräggestellten Rand des Spundlochs (8) presst.

2. Vorrichtung gemäß Anspruch 1, **dadurch gekennzeichnet, dass** der Spunddeckel (12) ein Gewinde zur Verbindung mit einem Gegengewinde des Spundlochs (7) aufweist.

3. Vorrichtung gemäß einem der Ansprüche 1 oder 2, **dadurch gekennzeichnet, dass** der Spunddeckel (12) eine Manschette (17) und eine Kugelkalotte (18) umfasst, wobei die Kugelkalotte (18) in der Manschette (17) schwenkbar aufgenommen ist und die Durchführung (15) derart in der Kugelkalotte (18) angeordnet ist, dass die Manschette (17) die Durchführung (15) freihält.

4. Vorrichtung gemäß Anspruch 3, **dadurch gekennzeichnet, dass** die Manschette (17) eine Ringöffnung (20) aufweist, wobei die Kugelkalotte (18) mithilfe einer die Ringöffnung (20) überbrückenden Spannschraube (19) fixierbar ist.

5. Vorrichtung gemäß Anspruch 4, **dadurch gekennzeichnet, dass** die Manschette (17) mit einem in die Ringöffnung (20) eingelegte Dichtung (21) abgedichtet ist.

6. Vorrichtung gemäß Anspruch 1, **dadurch gekennzeichnet, dass** der Spunddeckel (12) einstückig an dem Spundloch (7) angeformt ist.

7. Vorrichtung gemäß einem der vorhergehenden Ansprüche, **dadurch gekennzeichnet, dass** der Durchführung (15) Dichtmittel zur Abdichtung mit dem Pumpenrohr (2) zugeordnet sind.

8. Vorrichtung gemäß einem der Ansprüche 1 oder 2, **dadurch gekennzeichnet, dass** der Spunddeckel (12) einstückig am Pumpenrohr (2) angeformt ist.

9. Vorrichtung gemäß einem der vorhergehenden Ansprüche, **dadurch gekennzeichnet, dass** dem Spunddeckel (12) ein Belüftungsventil (26) zur Belüftung des Behälters, insbesondere Fasses (6), zugeordnet ist.

10. Vorrichtung gemäß Anspruch 9, **dadurch gekennzeichnet, dass** das Belüftungsventil (26) einen Flüssigkeitsaustritt verhindert.

11. Vorrichtung gemäß einem der Ansprüche 1 bis 8, **dadurch gekennzeichnet, dass** dem Pumpenrohr (2) eine Belüftungsleitung zugeordnet ist.

12. Vorrichtung gemäß einem der vorhergehenden Ansprüche, **dadurch gekennzeichnet, dass** das Pumpenrohr (2) einen endständigen Stator (4) mit einer einseitig angeformten Anschrägung (5) aufweist, welche sich in eine zwischen einer Seitenwand (9) und einer Bodenfläche (10) ausgebildete Kante (11) eines Fasses (6) einschmiegt.

13. System umfassend eine Vorrichtung gemäß einem der vorhergehenden Ansprüche, sowie einen Standfuß (23) zur Schrägstellung eines Behälters, insbesondere eines Fasses (6), wobei der Standfuß (23) eine gegenüber einer Bodenfläche schräggestellte Aufstellfläche (24), sowie vorzugsweise eine Stützkante (25) zur Abrutschsicherung aufweist.

14. System gemäß Anspruch 13, **dadurch gekennzeichnet, dass** dem Standfuß (23) wenigstens zwei Räder und ein Griffbügel zum Schieben des Standfußes (23) zugeordnet sind.

15. System gemäß einem der Ansprüche 13 oder 14, **dadurch gekennzeichnet, dass** dem Behälter, insbesondere Fass (6), ein Belüftungsventil (26) zugeordnet ist.

## Geänderte Patentansprüche

### Geänderte Patentansprüche gemäss Regel 137(2) EPÜ.

1. Vorrichtung umfassend ein Pumpenrohr (2), welchem ein Spunddeckel (12) zum Verschließen eines Spundlochs (7) eines Behälters, insbesondere eines Fasses (6), zugeordnet ist, wobei der Spunddeckel (12) eine Durchführung (15), in welcher das Pumpenrohr (2) aufgenommen ist, sowie eine zylindrische oder eine mehrkantige Außenkontur (13) mit einer Symmetrieachse (14) aufweist, welche mit einer Symmetrieachse der Durchführung (16) einen spitzen Winkel einschließt und wobei der Spunddeckel (12) eine Manschette (17) und eine Kugelkalotte (18) umfasst und die Kugelkalotte (18) in der Manschette (17) schwenkbar aufgenommen ist,
**dadurch gekennzeichnet, dass,** die Manschette (17) eine Ringöffnung (20) aufweist, die Kugelkalotte (18) mithilfe einer die Ringöffnung (20) überbrückenden Spannschraube (19) fixierbar ist und die Durchführung (15) derart in der Kugelkalotte (18) angeordnet ist, dass die Manschette (17) die Durchführung (15) freihält.

2. Vorrichtung gemäß Anspruch 1, **dadurch gekennzeichnet, dass** der Spunddeckel (12) ein Gewinde zur Verbindung mit einem Gegengewinde des Spundlochs (7) aufweist.

3. Vorrichtung gemäß einem der Ansprüche 1 oder 2, **dadurch gekennzeichnet, dass** die Manschette (17) mit einem in die Ringöffnung (20) eingelegte Dichtung (21) abgedichtet ist.

4. Vorrichtung gemäß einem der vorhergehenden Ansprüche, **dadurch gekennzeichnet, dass** der Durchführung (15) Dichtmittel zur Abdichtung mit dem Pumpenrohr (2) zugeordnet sind.

5. Vorrichtung gemäß einem der vorhergehenden Ansprüche, **dadurch gekennzeichnet, dass** dem Spunddeckel (12) ein Belüftungsventil (26) zur Belüftung des Behälters, insbesondere Fasses (6), zugeordnet ist.

6. Vorrichtung gemäß Anspruch 5, **dadurch gekennzeichnet, dass** das Belüftungsventil (26) einen Flüssigkeitsaustritt verhindert.

7. Vorrichtung gemäß einem der Ansprüche 1 bis 4, **dadurch gekennzeichnet, dass** dem Pumpenrohr (2) eine Belüftungsleitung zugeordnet ist.

8. Vorrichtung gemäß einem der vorhergehenden Ansprüche, **dadurch gekennzeichnet, dass** das Pumpenrohr (2) einen endständigen Stator (4) mit einer einseitig angeformten Anschrägung (5) aufweist, welche sich in eine zwischen einer Seitenwand (9) und einer Bodenfläche (10) ausgebildete Kante (11) eines Fasses (6) einschmiegt.

9. System umfassend eine Vorrichtung gemäß einem der vorhergehenden Ansprüche, sowie einen Standfuß (23) zur Schrägstellung eines Behälters, insbesondere eines Fasses (6), wobei der Standfuß (23) eine gegenüber einer Bodenfläche schräggestellte Aufstellfläche (24), sowie vorzugsweise eine Stützkante (25) zur Abrutschsicherung aufweist.

10. System gemäß Anspruch 9, **dadurch gekennzeichnet, dass** dem Standfuß (23) wenigstens zwei Räder und ein Griffbügel zum Schieben des Standfußes (23) zugeordnet sind.

11. System gemäß einem der Ansprüche 9 oder 10, **dadurch gekennzeichnet, dass** dem Behälter, insbesondere Fass (6), ein Belüftungsventil (26) zugeordnet ist.
